# EUROPÄISCHE PATENTSCHRIFT

(11) **EP 2 511 642 B1**
(45) Veröffentlichungstag und Bekanntmachung des Hinweises auf die Patenterteilung: **03.08.2016**
(21) Anmeldenummer: 12002468.2
(22) Anmeldetag: 05.04.2012
(51) Int. Cl.: F28D 7/02, F28F 9/02, F28F 27/02, F28D 7/00

(54) **Wärmetauscher mit zusätzlicher Flüssigkeitsregelung im Mantelraum**
Heat exchanger with additional liquid regulation in jacket area
Echangeur thermique doté d'un réglage de liquide supplémentaire dans l'espace d'enveloppe

(30) Priorität: 14.04.2011 DE 102011017029
(43) Veröffentlichungstag der Anmeldung: 17.10.2012
(73) Patentinhaber: Linde Aktiengesellschaft, 80331 München (DE)
(72) Erfinder: Hammerdinger, Markus, 83342 Tachterting (DE); Kerber, Christiane, Dr., 82343 Pöcking (DE); Steinbauer, Manfred, 82399 Raisting (DE); Flüggen, Rainer, 83673 Bichl (DE)
(74) Vertreter: Galander, Marcus

(56) Entgegenhaltungen:
- CH-A- 517 503
- DE-A1- 2 237 241
- DE-A1- 2 835 334
- DE-A1-102004 040 974
- DE-A1-102007 021 565
- US-A- 3 158 010
- US-A- 5 561 987
- US-B1- 6 272 882
- BACH W: "OFFSHORE ERDGASVERFLUSSIGUNG MIT STICKSTOFFKALTE - PROZESSAUSLEGUNGUND VERGLEICH VON GEWICKELTEN ROHR- UND PLATTENWARMETAUSCHERN", BERICHTE AUS TECHNIK UND WISSENSCHAFT, LINDE AG. WIESBADEN, DE, Nr. 64, 1. Januar 1990 (1990-01-01), Seiten 31-37, XP000114322, ISSN: 0942-332X

## Beschreibung

Die Erfindung betrifft einen Wärmetauscher gemäß dem Oberbegriff des Anspruchs 1.

Ein derartiger Wärmetauscher dient zum indirekten Wärmetausch zwischen einem ersten und einem zweiten Medium und weist zumindest ein Rohrbündel zur Aufnahme des ersten Mediums auf, einen das mindestens eine Rohrbündel umschließenden Mantel, der einen das Rohrbündel umgebenden Mantelraum zur Aufnahme des zweiten Mediums in Form einer Flüssigkeit definiert, und einen Flüssigkeitsverteiler, der dazu ausgebildet ist, einen im Mantelraum geführten Strom (Hauptstrom) des zweiten Mediums über einen Querschnitt des Mantelraum zu verteilen. Das Rohrbündel ist vorzugsweise aus einer Mehrzahl an Rohren gebildet, die um ein Kernrohr gewickelt sind, dass sich entlang der Längsachse (Zylinderachse) des Mantels im Mantelraum erstreckt.

Ein solcher Wärmetauscher ist aus der DE 10 2004 040 974 A1 bekannt.

In Wärmetauschern mit Fallfilmverdampfung, d.h., die zu verdampfende Flüssigkeit strömt von oben nach unten durch den Verdampfungsraum (Mantelraum) und wird dabei teilweise verdampft, beruht die Wärmeübertragung zwischen Mantelseite (Mantelraum) und Rohrseite (Rohrbündel) auf einem gleichmäßigen Wärmemengenangebot von beiden Seiten. Rohrseitig sind die Ströme gleichmäßig auf alle Lagen verteilt. Durch äußere Bedingungen kann diese gleichmäßige Verteilung jedoch beeinträchtigt werden, z.B. durch Gasmitriss in einem sonst rein flüssigen Strom. Auf der Mantelseite sind die Flüssigkeitsverteilersysteme so konzipiert, dass ein zweiphasiges Flüssigkeits-/Gasgemisch (zweites Medium) in einem Vorverteilersystem beruhigt und entgast wird. Anschließend wird die entgaste Flüssigkeit über ein Fallrohr zur Druckerzeugung aufgestaut und dem eigentlichen Hauptverteilersystem zugeführt. Die Flüssigkeit wird durch eine fest installierte Strömungsbremse im unteren Teil des Fallrohrs abgebremst und weiter entgast. Das Hauptverteilersystem ist lastunabhängig und statisch wodurch sich im Gesamtsystem ergebende Änderungen (z.B. Gasanteil, Last) auf die Güte der Verteilung auswirken können.

Der vorliegenden Erfindung liegt hiervon ausgehend das Problem zugrunde, einen Wärmetauscher der eingangs genannten Art hinsichtlich der besagten Verteilungsgüte zu verbessern.

Dieses Problem wird durch einen Wärmetauscher mit den Merkmalen des Anspruchs 1 gelöst. Danach ist ein Regelmittel vorgesehen, das dazu ausgebildet ist, die Verteilung eines zusätzlichen im Mantelraum parallel zum Strom (Hauptstrom) geführten weiteren Stromes (Teilstrom) der Flüssigkeit im Mantelraum zu steuern.

Erfindungsgemäß wird also insbesondere mantelseitig (und ggf. rohrseitig, siehe unten) die angebotene Wärmemenge beeinflusst, um damit auf die jeweils herrschenden Zustände reagieren zu können. Hierzu wird insbesondere mantelseitig die Verteilung und Zuführung eines Teils der Flüssigkeit (weiterer Strom) parallel zum besagten (Haupt)strom geführt. Dadurch kann die Flüssigkeitsverteilung gezielt von außen auf die im Wärmetauscher vorliegenden Bedingungen angepasst werden.

Durch die separate mantelseitige Regelung des Teilstromes bzw. des weiteren Stromes der Flüssigkeit ist es möglich, Fehlverteilungen und/oder Unstetigkeiten, die durch Temperaturmessungen erfasst werde können, gezielt entgegen zu wirken. Solche Fehlverteilungen oder Unstetigkeiten können von außerhalb des Wärmetauschers aufgeprägt sein oder sich über thermodynamische Prozesse im Rohrbündel des Wärmetauschers ergeben. Durch die geregelte mantelseitige Flüssigkeitsverteilung lässt sich die Heizfläche des Wärmetauschers optimal nutzen und die Leistung auch bei ungünstigen Zuständen höher halten als ohne die vorgenannte Regelung.

Vorzugsweise ist das Regelmittel dazu ausgebildet, auch die Verteilung des Stromes (Hauptstromes) der Flüssigkeit im Mantelraum zu steuern.

Zum Verteilen der zu verteilenden Flüssigkeit des besagten (Haupt)stromes weist der Flüssigkeitsverteiler einen Hauptverteiler oberhalb des Rohrbündels auf, der mit Durchgangsöffnungen versehen ist (Lochboden), durch die hindurch die Flüssigkeit auf das Rohrbündel hinab regnen kann.

Vorzugsweise ist zumindest eine zusätzliche, mit dem Regelmittel regelbare Leitung mit zumindest einem oberhalb des Rohrbündels angeordneten Auslass vorgesehen, über den der weitere Strom der Flüssigkeit regelbar auf das Rohrbündel aufgebbar ist. Hierbei weist das Regelmittel zum Steuern der Verteilung des weiteren Stromes der Flüssigkeit auf das Rohrbündel zumindest ein Ventil der besagten Leitung auf, mit dem z.B. der effektive Querschnitt jener Leitung variierbar ist.

Weiterhin weist der Hauptverteiler zumindest einen Durchgangsbereich auf, durch den Rohre des Rohrbündels verlaufen, wobei jener Durchgangsbereich insbesondere durch zwei Verteilerarme des Hauptverteilers begrenzt ist, über die die Flüssigkeit auf das Rohrbündel aufgebbar ist. Durch diesen Durchgangsbereich ist bevorzugt auch die mindestens eine Leitung hindurchgeführt, um den weiteren Strom (Teilstrom) auf das unterhalb des Hauptverteilers angeordnete Rohrbündel vordefinierbar verteilen zu können.

Natürlich können auch zum Führen des weiteren Stromes bzw. weiterer Ströme eine Mehrzahl an Leitungen mit je zumindest einem Auslass vorgesehen sein, über die zusätzlich Flüssigkeit regelbar auf das Rohrbündel aufgebbar ist, wobei die Auslässe bevorzugt so über den (senkrecht zur Längsachse des Mantels orientierten) Querschnitt des Mantelraumes verteilt sind, das der weitere Strom der Flüssigkeit in einer radialer Richtung des Mantels zumindest auf zwei (oder auch mehrere) Sektionen des Rohrbündels und/oder in einer Umfangsrichtung des Mantels variabel verteilbar ist, also die Verteilung des weiteren Stromes auf die Sektionen für jede Sektion separat geregelt werden kann.

Zum Verteilen des besagten Stromes (Hauptstromes) der Flüssigkeit weist der Hauptverteiler vorzugsweise eine Mehrzahl an Verteilerarmen auf, die insbesondere jeweils in radialer Richtung des Mantels erstreckt sind. Dabei weisen die Verteilerarme insbesondere jeweils eine tortenstückartige (kreissektorartige) Form auf. Die Durchgangsbereiche sind dann vorzugsweise entsprechend geformt.

Zum Speisen des Hauptverteilers mit dem Strom (Hauptstrom) der zu verteilenden Flüssigkeit weist der Flüssigkeitsverteiler zumindest ein Fallrohr auf, das vorzugsweise im Kernrohr des Rohrbündels angeordnet ist und insbesondere einen Außendurchmesser aufweist, der kleiner ist als der Innendurchmesser des Kernrohres.

Der Hauptverteiler ist dabei über das mindestens eine Fallrohr mit einem Vorverteiler des Flüssigkeitsverteilers verbunden, der zum Sammeln und Beruhigen der Flüssigkeit dient.

In einer Variante der Erfindung sind die Verteilerarme zum variablen (regelbaren) Verteilen des Stromes (Hauptstromes) der Flüssigkeit in radialer Richtung zumindest in zwei.separate (oder mehrere) Segmente unterteilt, die jeweils zumindest eine Durchgangsöffnung aufweisen, durch die hindurch Flüssigkeit auf das Rohrbündel regnen kann, wobei das Regelmittel dazu eingerichtet und vorgesehen ist, eine Zufuhr von Flüssigkeit in die beiden (oder mehreren) Segmente für jedes Segment separat zu regeln, so dass die Flüssigkeit in radialer Richtung des Mantels auf zumindest zwei (oder entsprechend mehrere) Sektionen des Rohrbündels variabel verteilbar ist. Hierzu können den einzelnen Segmenten Fallrohre (z.B. mit Ventilen) zugeordnet sein, über die die besagten Segmente regelbar mit Flüssigkeit des besagten Stromes (Hauptstromes) beschickt werden können, so dass die Verteilung der Flüssigkeit auf jene beiden Sektionen (oder auch mehrere Sektionen) für jede Sektion separat regelbar ist.

In einem weiteren Ausführungsbeispiel ist vorgesehen, dass zumindest zwei (oder mehrere) Verteilerarme dazu ausgebildet sind, entlang der radialen Richtung des Mantels jeweils unterschiedliche Sektionen des Rohrbündels mit Flüssigkeit zu beaufschlagen. Hierbei weisen die besagten Verteilerarme zum Verteilen der Flüssigkeit des Stromes (Hauptstromes) auf die Sektionen je zumindest eine Durchgangsöffnung auf, durch die hindurch Flüssigkeit auf das Rohrbündel aufgebbar ist, wobei jene Durchgangsöffnungen entlang der radialen Richtung unterschiedlich positioniert sind, so dass mit den Verteilerarmen selektiv Sektionen des Rohrbündels mit Flüssigkeit (regelbar) beaufschlagbar sind. Zum Beschicken der Verteilerarme mit der zu verteilenden Flüssigkeit sind bevorzugt eine Mehrzahl an Fallrohren vorgesehen, wobei ein Fallrohr je zumindest einen, insbesondere zwei Verteilerarme mit Flüssigkeit beaufschlägt. Hierbei sind jene Fallrohre insbesondere im Kernrohr angeordnet oder werden durch eine Unterteilung des Kernrohres in Sektionen gebildet. Über eine Regelung der Flüssigkeitszufuhr durch jene Fallrohre (z.B. mittels Ventilen) kann ebenfalls die Verteilung des besagten Stromes (Hauptstromes) der Flüssigkeit auf die Sektionen des Rohrbündels für jede Sektion separat geregelt werden.

Auch rohrseitig kann eine Regelung vorgenommen werden, die mit der mantelseitigen Regelung zusammenwirkt, indem die Rohre des Rohrbündels bzw. Rohrraumes derart um das Kernrohr gewickelt sind, dass zumindest die oben genannte erste und zweite Sektion des Rohrbündels gebildet sind (oder auch mehrere Sektionen). Dabei sind die Sektionen separat zueinander ausgebildet und umlaufen jeweils das Kernrohr, wobei die zweite Sektion die erste Sektion des Rohrbündels umgreift, d.h., die Sektionen unterteilen das Rohrbündel in der radialen Richtung des Mantels, dessen Längsachse bzw. Zylinderachse mit der Längsachse (Zylinderachse) des Kernrohres zusammenfällt. Es können mehr als zwei Sektionen, z.B. drei Sektionen, vorhanden sein.

Die erste und die zweite Sektion durchdringen einander, wenn die beiden durch die Sektionen gebildeten Hohlzylinder einander zumindest teilweise überlappen. Die radial innerste Sektion erstreckt sich in einem derartigen Fall bis zu einem gegebenen Radius R1 vom Kernrohr weg. Die zweite Sektion erstreckt sich von einem Radius R2 bis zu einem Radius R3 vom Kernrohr. Umgibt die zweite Sektion die erste Sektion ist der Radius R2 mindestens so groß wie der Radius R1. Durchdringt die zweite Sektion die erste Sektion ist der Radius R2 kleiner als R1. Die beiden Hohlzylinder, die durch die Sektionen gebildet werden, überlappen somit zumindest teilweise. Im Rahmen der Erfindung ist auch der vollständige Überlapp der beiden Sektionen möglich.

Je nach konkreter Ausgestaltung der Erfindung sind auch 3 oder mehr Sektionen vorteilhaft, wobei die einzelnen Sektionen einander umgeben oder durchdringen können. Analog zu den vorangegangenen Erläuterungen ist es vorteilhaft, wenn eine dritte Sektion eine zweite Sektion umgibt, welche wiederum eine erste Sektion umgibt. Ebenso ist es in einer alternativen Ausgestaltung vorteilhaft, wenn eine dritte Sektion eine zweite Sektion durchdringt, welche eine erste Sektion durchdringt. Kombinationen von sich umgebenden Sektionen mit sich durchdringenden Sektionen sind ebenso wie mehr als 3 Sektionen alternative zweckmäßige Ausgestaltungen der Erfindung.

Die separaten (hohlzylinderförmigen) Sektionen weisen weiterhin jeweils zumindest einen zugeordneten Einlass auf, so dass sie jeweils separat mit dem ersten Medium beschickbar sind. Diesbezüglich kann ein weiteres Regelmittel vorgesehen sein, mit dem die Einspeisung des ersten Mediums über den jeweiligen Einlass einer Sektion separat von der Einspeisung des ersten Mediums über die Einlässe der anderen Sektionen regelbar ist (z.B. mittels den Einlässen zugeordneten Ventilen). Weiterhin umfassen die einzelnen Sektionen jeweils zumindest einen zugeordneten Auslass zum Auslassen des ersten Mediums aus dem Rohrraum bzw. Mantel.

Bevorzugt erfolgt die Regelung auf der Rohrseite und/oder der Mantelseite in Abhängigkeit von der Messung der Temperatur an einem oder mehreren Punkten des Wärmetauschers. Zweckmäßigerweise weist der Wärmetauscher mindestens Lichtwellenleiter auf, der mit einer geeigneten Vorrichtung zur Bestimmung der Temperatur aus den Signalen des Lichtwellenleiters verbunden ist. Die Verwendung von Lichtwellenleitern ermöglicht die Bestimmung der Temperatur an einem beliebigen und an beliebig vielen Punkten des Lichtleiters über die Auswertung optischer Signale aus der Raman Streuung, der Brillioun Streuung oder der Streuung am Bragg-Gitter. Alle diese Signale sind temperaturabhängig und daher zur Temperaturbestimmung geeignet. Die Lichtwellenleiter werden dabei vorteilhafterweise direkt auf den Rohren oder in den Rohren des Wärmetauschers befestigt.

Weitere Merkmale und Vorteile der Erfindung sollen bei den nachfolgenden Figurenbeschreibungen von Ausführungsbeispielen anhand der Figuren erläutert werden.

Es zeigen:
- Fig. 1: eine ausschnitthafte, schematische Schnittansicht eines Wärmetauschers mit einem regelbaren Teilstrom einer zu verteilenden Flüssigkeit;
- Fig. 2: eine schematische Draufsicht auf Verteilerarme eines Flüssigkeitsverteilers eines Wärmetauschers zum Regeln der Verteilung eines Hauptstromes einer zu verteilenden Flüssigkeit; und
- Fig. 3: eine weitere schematische Schnittansicht eines Wärmetauschers mit einem Rohrbündel, das separat (regelbar) beaufschlagbare radiale Sektionen ausbildet;

Figur 1 zeigt einen Wärmetauscher 1, der einen, insbesondere hohlzylindrischen, drucktragenden Mantel 20 aufweist (in der Figur 1 nicht dargestellt), dessen Längs- bzw. Zylinderachse sich - bezogen auf einen bestimmungsgemäß angeordneten Zustand des Wärmetauschers 1 - entlang der Vertikalen Z erstreckt. Der Mantel 20 begrenzt einen Mantelraum 200, in dem ein gewickeltes Rohrbündel 10 angeordnet ist. Dieses weist mehrere Rohre auf, die in mehreren Lagen um ein Kernrohr 100 gewickelt sind, dessen Längsachse mit der Längsachse des Mantels 20 zusammenfällt. Das Rohrbündel 10 ist also koaxial bezüglich des Mantels 20 angeordnet.

In den Rohrraum (Rohrbündel 10) wird zumindest ein erstes Medium eingespeist, das entlang der Vertikalen Z aufwärts strömt. Der Mantelraum 200 dient zur Aufnahme eines zweiten Mediums in Form einer Flüssigkeit F, die auf das mindesten eine Rohrbündel 10 aufgegeben wird und im Mantelraum entlang der Vertikalen Z abwärts strömt. Aufgrund der Ausbildung des Rohrbündels 10 als gewickeltes Rohrbündel wird das erste Medium somit im Kreuzgegenstrom zur Flüssigkeit F geführt.

Zum Verteilen der Flüssigkeit F im Mantelraum 200 wird ein in den Mantel 20 eingeleiteter Strom S der Flüssigkeit F in einem Vorverteiler 43 gesammelt, beruhigt und entgast. Der Vorverteiler 43 weist zum Aufnehmen der Flüssigkeit F dabei eine umlaufende Wandung auf, die von einem quer zur Längsachse des Mantels 20 verlaufenden Boden abgeht. Der Boden des Vorverteilers ist über ein im Kernrohr 100 verlaufendes Fallrohr 380 mit einem Hauptverteiler 44 verbunden, um diesen mit dem Strom S der Flüssigkeit F zu speisen, wobei jener Hauptverteiler 44 zum Verteilen des Stromes S der Flüssigkeit F über den gesamten Querschnitt des Mantelraumes 200 quer zur Vertikalen Z eine Mehrzahl an Verteilerarmen 300 aufweist (vgl. Figur 2), die jeweils kreissektorförmig in einer radialen Richtung R des Mantels 20 vom Kernrohr 100 abgehen, so dass zwischen den Verteilerarmen 300 Durchgangsbereiche 45 gebildet werden (vgl. Figur 2), durch die hindurch die Rohre des Rohrbündels 10 am Hauptverteiler 44 vorbeigeführt werden können.

Die Verteilerarme 300 weisen jeweils einen Boden mit einer Mehrzahl an Durchgangsöffnungen auf (so genannte Lochböden), durch die hindurch in die Verteilerarme 300 eingeleitet Flüssigkeit F auf das entlang der Vertikalen Z darunter angeordnete Rohrbündel 10 regnen kann.

Um auf die Verteilung der Flüssigkeit F im Mantelraum Einfluss nehmen zu können und ggf. z.B. einer Ungleichverteilung entgegenwirken zu können, wird nun mantelseitig die Verteilung und Zuführung eines Teils der Flüssigkeit F in Form zumindest eines weiteren Stromes S' parallel zum (Haupt)strom S geführt.

Hierzu sind zusätzliche Leitungen 330 zum Leiten des weiteren Stromes S' (bzw. der weiteren Ströme) vorgesehen, die über entsprechende Einlässe/Stutzen 332 in den Mantelraum 200 geführt sind und jeweils zumindest einen Auslass 331 aufweisen, über die die Flüssigkeit F zusätzlich regelbar auf das mindestens eine Rohrbündel 10 aufgegeben werden kann. Die Leitungen 330 verfügen daher jeweils über ein Ventil 333. Um die Flüssigkeit F kontrolliert über die Leitungen 330 auf das Rohrbündel 10 aufgeben zu können, sind die Leitungen 330 durch die besagten Durchgangsbereiche 45des Hauptverteilers 44 hindurchgeführt und deren Auslässe 331 oberhalb des Rohrbündels 10 angeordnet, und zwar insbesondere so, dass das Rohrbündel 10 in der radialen Richtung R des Mantels 20 sektionsweise separat regelbar mit der Flüssigkeit F beaufschlagbar ist. Die besagten Sektionen des Mantels umlaufen dabei jeweils das Kernrohr 100 und sind dabei hohl(kreis)zylinderförmig ausgebildet. Die einzelnen Sektionen umgreifen somit jeweils die radial weiter innen gelegenen Sektionen.

Figur 2 zeigt Möglichkeiten zur Regelung des Hauptstromes S. Hierbei können die kreissektorförmig ausgebildeten Verteilerarme 300 eines Hauptverteilers 44 nach Art der Figur 1, die durch die besagten Durchgangsbereiche 45 voneinander separiert sind, zum variablen Verteilen des Stromes S der Flüssigkeit F in der radialen Richtung R zumindest in z.B. drei separate Segmente 351, 352, 353 unterteilt sein, die jeweils zumindest eine Durchgangsöffnung 370 aufweisen, durch die hindurch die Flüssigkeit F auf das darunter gelegene Rohrbündel 10 abregnen kann. Wird nun eine Zufuhr von Flüssigkeit F in die besagten Segmente 351, 352, 353 für jedes der Segmente 351, 352, 353 separat geregelt, z.B. indem jedes Segment 351, 352, 353 über ein mittels eines Ventils regelbares Fallrohr beschickt wird (z.B. aus einem Vorverteiler 43), so kann der Strom S der Flüssigkeit F in radialer Richtung R des Mantels 20 auf eine der Segmentanzahl entsprechende Anzahl an Sektionen des Rohrbündels (siehe oben) variabel verteilt werden.

Alternativ hierzu können die Verteilerarme 300 dazu ausgebildet sein, unterschiedliche Sektionen des Rohrbündels 10 mit Flüssigkeit F zu beaufschlagen, z.B. durch eine entsprechende Verteilung der Durchgangslöcher 371 der Verteilerarme 300 entlang der radialen Richtung R gemäß Figur 2. Um dies zu illustrieren, weisen die Verteilerarme 300 gemäß Figur 2 je eine Durchgangsöffnung 371 auf, die gegenüber den entsprechenden Durchgangsöffnungen 371 der benachbarten Verteilerarme 300 in der radialen Richtung R verschoben ist. Andere derartige Verteilungen, insbesondere mit mehreren Durchgangslöchern pro Verteilerarm 300 sind ebenfalls denkbar. Um nun die einzelnen Verteilerarme 300 mit Flüssigkeit F des (Haupt)stromes S beschicken zu können, ist vorzugsweise vorgesehen, dass das Kernrohr 100 in Sektionen 381 - 386 unterteilt ist, so dass eine entsprechende Anzahl an Fallrohren gebildet wird, die jeweils vorzugsweise regelbar ausgestaltet sind (z.B. mittels Ventilen) und jeweils zumindest einen zugeordneten Verteilerarm 300 mit der Flüssigkeit F beschicken (vgl. Fig. 2). Es ist auch denkbar, dass eine Sektion 381 - 386 des Kernrohres 100 mehr als einen Verteilerarm 300, z.B. zwei Verteilerarme 300, mit der Flüssigkeit F beaufschlagt. Die besagten Fallrohre 381 - 386 wiederum können z.B. aus einem Vorverteiler 43 gemäß Figur 1 gespeist werden.

Figur 3 zeigt ferner anhand einer schematischen Schnittansicht eines Wärmetauschers 1 die zusätzliche Möglichkeit zur entsprechenden sektionsweisen Aufteilung bzw. Regelung der Rohrströme. Hierzu sind bevorzugt die Rohre des koaxial zum Mantel 20 des Wärmetauschers 1 angeordneten Rohrbündels 10 derart um das Kernrohr 100 (nicht gezeigt) gewickelt, dass vorliegend exemplarisch eine erste, eine zweite und einen dritte hohlzylinderförmige Sektion 11, 12, 13 des Rohrbündels 10 gebildet wird, die separat zueinander ausgebildet sind und jeweils das Kernrohr 100 umlaufen, wobei die zweite Sektion 12 die erste Sektion 11 des Rohrbündels 10 und die dritte Sektion 13 die beiden anderen Sektionen 11, 12 umgreift. Diese Sektionen 11, 12, 13 können nun separat regelbar mit der Flüssigkeit F wie oben beschrieben beregnet werden. Darüber hinaus können die drei Sektionen 11, 12, 13 nicht nur separat über zumindest einen zugeordneten Einlass E, E', E" an einem unteren Ende des Mantels 20 mit dem ersten Medium beschickt werden, sondern die Beaufschlagung der Rohrseite kann auch über den Einlässen E, E', E" zugeordnete Ventile 301, 302, 303 eines weiteren Regelmittels 30 in Ergänzung zur mantelseitigen Regelung geregelt werden. Das in die Sektionen 11, 12, 13 eingeleitete Medium kann schließlich an einem oberen Ende des Mantels 20 über zumindest je einen Auslass A, A, A" pro Sektion aus dem Rohrbündel 10 abgezogen werden.

**Bezugszeichenliste**

| | |
|---|---|
| 1 | Wärmetauscher |
| 10 | Rohrbündel |
| 11 | Erste Sektion |
| 12 | Zweite Sektion |
| 13 | Dritte Sektion |
| 20 | Mantel |
| 30 | Weiteres Regelmittel |
| 33 | Regelmittel |
| 40 | Flüssigkeitsverteiler |
| 43 | Vorverteiler |
| 44 | Hauptverteiler |
| 45 | Durchgangsbereich |
| 100 | Kernrohr |
| 200 | Mantelraum |
| 300 | Verteilerarm |
| 301 | Ventil |
| 302 | Ventil |
| 303 | Ventil |
| 330 | Leitung |
| 331 | Auslass |
| 332 | Einlass |
| 333 | Ventil |
| 351 | Segment |
| 352 | Segment |
| 353 | Segment |
| 370 | Durchgangsöffnung |
| 371 | Durchgangsöffnung |
| 380 | Fallrohr |
| 381-386 | Sektion Fallrohr |
| A, A', A" | Auslass |
| E, E', E" | Einlass |
| S | Strom |
| S' | Weiterer Strom |
| R | Radiale Richtung |
| Z | Vertikale |
| U | Umfangsrichtung |

## Patentansprüche

1. Wärmetauscher zum indirekten Wärmetausch zwischen zumindest einem ersten und einem zweiten Medium, mit:
- einem aus einer Mehrzahl um ein Kernrohr (100) gewickelter Rohre gebildeten Rohrbündel (10) zur Aufnahme des ersten Mediums,
- einem das Rohrbündel (10) umschließenden Mantel (20), der einen das Rohrbündel (10) umgebenden Mantelraum (200) zur Aufnahme des zweiten Mediums begrenzt, und
- einem Flüssigkeitsverteiler (40), der dazu eingerichtet und vorgesehen ist, einen im Mantelraum (200) geführten Strom (S) des zweiten Mediums in Form einer Flüssigkeit (F) im Mantelraum (200) zu verteilen,
**dadurch gekennzeichnet,**
**dass** ein Regelmittel (33) vorgesehen ist, das dazu eingerichtet und vorgesehen ist, die Verteilung eines zusätzlichen im Mantelraum (200) geführten weiteren Stromes (S') der Flüssigkeit (F) im Mantelraum (200) zu regeln.

2. Wärmetauscher nach Anspruch 1, **dadurch gekennzeichnet, dass** das Regelmittel (33) dazu eingerichtet und vorgesehen ist, die Verteilung des Stromes (S) der Flüssigkeit (F) im Mantelraum (200) zu regeln.

3. Wärmetauscher nach Anspruch 1 oder 2, **dadurch gekennzeichnet, dass** der Flüssigkeitsverteiler (40) einen Hauptverteiler (44) oberhalb des Rohrbündels (10) zur Aufnahme zu verteilender Flüssigkeit (F) des besagten Stromes (S) aufweist, wobei der Hauptverteiler (44) Durchgangsöffnungen aufweist, durch die hindurch die Flüssigkeit (F) auf das Rohrbündel (10) aufgebbar ist.

4. Wärmetauscher nach einem der Ansprüche 1 bis 3, **dadurch gekennzeichnet, dass** zumindest eine zusätzliche Leitung (330) mit zumindest einem Auslass vorgesehen ist, über den der weitere Strom (S') der Flüssigkeit (F) regelbar auf das Rohrbündel (10) aufgebbar ist, wobei das Regelmittel (33) insbesondere zum Regeln der Verteilung des weiteren Stromes (S') der Flüssigkeit (F) zumindest ein Ventil (333) für die Leitung (330) aufweist.

5. Wärmetauscher nach Anspruch 3 oder nach Anspruch 4 soweit rückbezogen auf Anspruch 3, **dadurch gekennzeichnet, dass** der Hauptverteiler (44) zumindest einen Durchgangsbereich (45) aufweist, durch den Rohre des Rohrbündels (10) hindurchgeführt sind, wobei jener Durchgangsbereich (45) insbesondere durch zwei Verteilerarme (300) des Hauptverteilers (44) begrenzt ist, über die die Flüssigkeit (F) auf das Rohrbündel (10) aufgebbar ist.

6. Wärmetauscher nach den Ansprüchen 4 und 5, **dadurch gekennzeichnet, dass** die mindestens eine Leitung (330) durch den mindestens einen Durchgangsbereich (45) hindurchgeführt ist.

7. Wärmetauscher nach Anspruch 4 oder nach einem der Ansprüche 5 bis 6 soweit rückbezogen auf Anspruch 4, **dadurch gekennzeichnet, dass** eine Mehrzahl an Leitungen (330) mit je zumindest einem Auslass (331) vorgesehen sind, über die der weitere Strom (S') der Flüssigkeit (F) regelbar auf das Rohrbündel (10) aufgebbar ist, wobei die Auslässe (331) so über den Querschnitt des Mantelraumes (200) verteilt sind, dass der weitere Strom (S') der Flüssigkeit (F) in einer radialer Richtung (R) des Mantels (20) zumindest auf eine erste und eine zweite Sektion (11, 12, 13) des Rohrbündels (10) und/oder in einer Umfangsrichtung (U) des Mantels (20) variabel verteilbar ist.

8. Wärmetauscher nach Anspruch 3 oder nach einem der Ansprüche 4 bis 7 soweit rückbezogen auf Anspruch 3, **dadurch gekennzeichnet, dass** der Hauptverteiler (44) eine Mehrzahl an Verteilerarmen (300) aufweist, die insbesondere jeweils in radialer Richtung (R) des Mantels (20) erstreckt sind.

9. Wärmetauscher nach Anspruch 8, **dadurch gekennzeichnet, dass** die Verteilerarme (300) zum variablen Verteilen des Stromes (S) der Flüssigkeit (F) in radialer Richtung (R) zumindest in zwei separate Segmente (351, 352, 353) unterteilt sind, die jeweils zumindest eine Durchgangsöffnung (370) aufweisen, durch die hindurch Flüssigkeit (F) auf das Rohrbündel (10) aufgebbar ist, wobei das Regelmittel (33) dazu eingerichtet und vorgesehen ist, eine Zufuhr von Flüssigkeit (F) in die beiden Segmente (351, 352, 353) separat zu regeln, so dass die Flüssigkeit (F) in radialer Richtung (R) des Mantels (20) auf zumindest eine erste und eine zweite Sektion (11, 12, 13) des Rohrbündels (10) entsprechend variabel verteilbar ist.

10. Wärmetauscher nach Anspruch 8, **dadurch gekennzeichnet, dass** zumindest ein Verteilerarm (300) dazu eingerichtet und vorgesehen ist, entlang der radialen Richtung (R) des Mantels (20) eine erste Sektion (11) und zumindest ein anderer Verteilerarm (300) dazu eingerichtet und vorgesehen ist, entlang der radialen Richtung (R) des Mantels (20) eine davon verschiedene zweite Sektion (12) des Rohrbündels mit Flüssigkeit (F) zu beaufschlagen, wobei insbesondere die beiden Verteilerarme (300) zum Verteilen der Flüssigkeit (F) auf die beiden Sektionen (11, 12) je zumindest eine Durchgangsöffnung (371) aufweisen, durch die hindurch Flüssigkeit (F) auf das Rohrbündel (10) aufgebbar ist, wobei jene Durchgangsöffnungen (371) entlang der radialen Richtung (R) unterschiedlich positioniert sind, und wobei insbesondere zum Speisen der Verteilerarme (300) mit der Flüssigkeit (F) eine Mehrzahl an Fallrohren (381-386) vorgesehen ist, wobei ein Fallrohr (381-386) je zumindest einen, insbesondere zwei Verteilerarme (300) mit Flüssigkeit (F) beaufschlagt, und wobei insbesondere die Fallrohre (381 - 386) im Kernrohr (100) angeordnet sind oder durch eine Unterteilung des Kernrohres (100) in Sektionen (381 - 386) gebildet sind.

11. Wärmetauscher nach einem der Ansprüche 7, 9 oder 10, **dadurch gekennzeichnet, dass** die Rohre des Rohrbündels (10) derart um das Kernrohr (100) gewickelt sind, dass zumindest die erste und die zweite Sektion (11, 12, 13) des Rohrbündels (10) gebildet wird, wobei die beiden Sektionen (11, 12, 13) separat zueinander ausgebildet sind und jeweils das Kernrohr (100) umlaufen, wobei die zweite Sektion (12) die erste Sektion (11) des Rohrbündels (10) umgibt, und wobei die beiden Sektionen (11, 12) jeweils zumindest einen zugeordneten Einlass (E, E') aufweisen, so dass die beiden Sektionen (11, 12) separat mit dem ersten Medium beschickbar sind.

12. Wärmetauscher nach Anspruch 11, **dadurch gekennzeichnet, dass** ein weiteres Regelmittel (30) vorgesehen ist, mit dem die Einspeisung des ersten Mediums in die erste Sektion (11) des Rohrbündels (10) über den Einlass (E) der ersten Sektion (11) separat von der Einspeisung des ersten Mediums in die zweite Sektion (12) des Rohrbündels (10) über den Einlass (E') der zweiten Sektion (12) regelbar ist.

13. Wärmetauscher nach Anspruch 12, **dadurch gekennzeichnet, dass** das weitere Regelmittel (30) zumindest ein Ventil (301) für den Einlass (E) der ersten Sektion (11) und ein Ventil (332) für den Einlass (E') der zweiten Sektion (12) umfasst.

14. Wärmetauscher nach einem der Ansprüche 11 bis 13, **dadurch gekennzeichnet, dass** die beiden Sektionen (11, 12) jeweils zumindest einen zugeordneten Auslass (A, A') zum Auslassen des ersten Mediums aufweisen.

15. Wärmetauscher nach einem der Ansprüche 11 bis 14, **dadurch gekennzeichnet, dass** die Rohre derart um das Kernrohr (100) gewickelt sind, dass eine weitere dritte umlaufende Sektion (13) des Rohrbündels (10) gebildet ist, die die zweite Sektion (12) umgibt, wobei die dritte Sektion (13) zumindest einen zugeordneten Einlass (E") aufweist, so dass die dritte Sektion (13) separat zu den beiden anderen Sektionen (11, 12) mit dem ersten Medium beschickbar ist, und wobei insbesondere das Regelmittel (30) dazu eingerichtet und vorgesehen ist, die Einspeisung des ersten Mediums in die dritte Sektion (13) des Rohrbündels (10) über den Einlass (E") der dritten Sektion (13) separat von der Einspeisung des ersten Mediums über die anderen Einlässe (E, E') zu regeln, und wobei insbesondere das Regelmittel (30) zumindest ein Ventil (303) für den Einlass (E") der dritten Sektion (13) umfasst, und wobei die dritte Sektion (13) zumindest einen zugeordneten Auslass (A") zum Auslassen des ersten Mediums aus der dritten Sektion (13) des Rohrbündels (10) aufweist.

## Claims

1. Heat exchanger for indirect heat exchange between at least one first and one second medium, having:
- a tube bundle (10) formed from a plurality of tubes helically coiled around a core tube (100) for receiving the first medium,
- a shell (20) enclosing the tube bundle (10), which shell defines a shell space (200) surrounding the tube bundle (10) for receiving the second medium, and
- a liquid distributor (40), which is set up and provided to distribute in the shell space (200) a stream (S), conveyed in the shell space (200), of the second medium in the form of a liquid (F),
**characterized in that**
a control means (33) is provided, which is set up and provided to control distribution in the shell space (200) of an additional, further stream (S'), conveyed in the shell space (200), of the liquid (F).

2. Heat exchanger according to Claim 1, **characterized in that** the control means (33) is set up and provided to control distribution of the stream (S) of the liquid (F) in the shell space (200).

3. Heat exchanger according to Claim 1 or 2, **characterized in that** the liquid distributor (40) comprises a main distributor (44) above the tube bundle (10) for receiving liquid (F) to be distributed of said stream (S), wherein the main distributor (44) comprises passage openings through which the liquid (F) may be fed onto the tube bundle (10).

4. Heat exchanger according to one of Claims 1 to 3, **characterized in that** at least one additional line (330) with at least one outlet is provided, via which the further stream (S') of the liquid (F) may be fed controllably onto the tube bundle (10), wherein the control means (33) comprises at least one valve (333) for the line (330) in particular for controlling distribution of the further stream (S') of the liquid (F).

5. Heat exchanger according to Claim 3 or according to Claim 4 insofar as it is subordinate to Claim 3, **characterized in that** the main distributor (44) comprises at least one passage region (45), through which tubes of the tube bundle (10) are passed, wherein said passage region (45) is defined in particular by two distributor arms (300) of the main distributor (44), via which the liquid (F) may be fed onto the tube bundle (10).

6. Heat exchanger according to Claims 4 and 5, **characterized in that** the at least one line (330) is passed through the at least one passage region (45).

7. Heat exchanger according to Claim 4 or according to one of Claims 5 to 6 insofar as they are subordinate to Claim 4, **characterized in that** a plurality of lines (330) each with at least one outlet (331) are provided, via which the further stream (S') of the liquid (F) may be fed controllably onto the tube bundle (10), wherein the outlets (331) are distributed in such a way over the cross-section of the shell space (200) that the further stream (S') of the liquid (F) is variably distributable in a radial direction (R) of the shell (20) at least to a first and a second section (11, 12, 13) of the tube bundle (10) and/or in a circumferential direction (U) of the shell (20).

8. Heat exchanger according to Claim 3 or according to one of Claims 4 to 7 insofar as they are subordinate to Claim 3, **characterized in that** the main distributor (44) comprises a plurality of distributor arms (300), which in particular each extend in the radial direction (R) of the shell (20).

9. Heat exchanger according to Claim 8, **characterized in that** the distributor arms (300) are subdivided for variable distribution of the stream (S) of the liquid (F) in the radial direction (R) into at least two separate segments (351, 352, 353), which each comprise at least one passage opening (370) through which liquid (F) may be fed onto the tube bundle (10), the control means (33) being set up and provided to control a feed of liquid (F) separately into the two segments (351, 352, 353), such that the liquid (F) is accordingly variably distributable in the radial direction (R) of the shell (20) onto at least one first and one second section (11, 12, 13) of the tube bundle (10).

10. Heat exchanger according to Claim 8, **characterized in that** at least one distributor arm (300) is set up and provided to supply liquid (F) in the radial direction (R) of the shell (20) to a first section (11) and at least one other distributor arm (300) is set up and provided to supply liquid (F) in the radial direction (R) of the shell (20) to a different, second section (12) of the tube bundle, wherein in particular the two distributor arms (300) each comprise at least one passage opening (371) for distributing the liquid (F) to the two sections (11, 12), through which passage opening liquid (F) may be fed onto the tube bundle (10), wherein said passage openings (371) are differently positioned in the radial direction (R), and wherein in particular to supply the distributor arms (300) with the liquid (F) a plurality of downcomers (381-386) are provided, wherein each downcomer (381-386) supplies at least one, in particular two distributor arms (300) with liquid (F), and wherein in particular the downcomers (381 - 386) are arranged in the core tube (100) or are formed by subdivision of the core tube (100) into sections (381 - 386).

11. Heat exchanger according to one of Claims 7, 9 or 10, **characterized in that** the tubes of the tube bundle (10) are helically coiled around the core tube (100) so as to form at least the first and second sections (11, 12, 13) of the tube bundle (10), wherein the two sections (11, 12, 13) are formed separately from one another and each surround the core tube (100), wherein the second section (12) surrounds the first section (11) of the tube bundle (10), and wherein the two sections (11, 12) each comprise at least one associated inlet (E, E'), such that the two sections (11, 12) may be separately charged with the first medium.

12. Heat exchanger according to Claim 11, **characterized in that** a further control means (30) is provided, with which feed of the first medium into the first section (11) of the tube bundle (10) via the inlet (E) of the first section (11) may be controlled separately from feed of the first medium into the second section (12) of the tube bundle (10) via the inlet (E') of the second section (12).

13. Heat exchanger according to Claim 12, **characterized in that** the further control means (30) comprises at least one valve (301) for the inlet (E) of the first section (11) and one valve (332) for the inlet (E') of the second section (12).

14. Heat exchanger according to one of Claims 11 to 13, **characterized in that** the two sections (11, 12) each comprise at least one associated outlet (A, A') for outlet of the first medium.

15. Heat exchanger according to one of Claims 11 to 14, **characterized in that** the tubes are helically coiled in such a way around the core tube (100) that a further, third circumferential section (13) of the tube bundle (10) is formed, which surrounds the second section (12), wherein the third section (13) comprises at least one associated inlet (E"), such that the third section (13) may be charged with the first medium separately from the other two sections (11, 12), and wherein in particular the control means (30) is set up and provided to control feed of the first medium into the third section (13) of the tube bundle (10) via the inlet (E") of the third section (13) separately from feed of the first medium via the other inlets (E, E'), and wherein in particular the control means (30) comprises at least one valve (303) for the inlet (E") of the third section (13), and wherein the third section (13) comprises at least one associated outlet (A") for outlet of the first medium from the third section (13) of the tube bundle (10).

## Revendications

1. Échangeur de chaleur pour l'échange de chaleur indirect entre au moins un premier et un deuxième milieu, comprenant :
- un faisceau de tubes (10) pour recevoir le premier milieu, formé d'une pluralité de tubes enroulés autour d'un tube noyau (100),
- une enveloppe (20) entourant le faisceau de tubes (10) qui délimite un espace d'enveloppe (200) entourant le faisceau de tubes (10) pour recevoir le deuxième milieu, et
- un distributeur de liquide (40) qui est disposé et prévu pour distribuer dans l'espace d'enveloppe (200) un courant (S) du deuxième milieu guidé dans l'espace d'enveloppe (200) sous la forme d'un liquide (F),
**caractérisé en ce que**
un moyen de régulation (33) est prévu, lequel est disposé et prévu pour réguler dans l'espace d'enveloppe (200) la distribution d'un courant supplémentaire (S') du liquide (F) guidé dans l'espace d'enveloppe (200).

2. Échangeur de chaleur selon la revendication 1, **caractérisé en ce que** le moyen de régulation (33) est disposé et prévu pour réguler la distribution de courant (S) de liquide (F) dans l'espace d'enveloppe (200).

3. Échangeur de chaleur selon la revendication 1 ou 2, **caractérisé en ce que** le distributeur de liquide (40) présente un distributeur principal (44) au-dessus du faisceau de tubes (10) pour recevoir du liquide à distribuer (F) dudit courant (S), le distributeur principal (44) présentant des ouvertures de passage à travers lesquelles le liquide (F) peut être délivré au faisceau de tubes (10).

4. Échangeur de chaleur selon l'une quelconque des revendications 1 à 3, **caractérisé en ce qu'**au moins une conduite supplémentaire (330) comprenant au moins une sortie est prévue, par le biais de laquelle le courant supplémentaire (S') de liquide (F) peut être délivré de manière réglable au faisceau de tubes (10), le moyen de régulation (33), en particulier pour réguler la distribution du courant supplémentaire (S') de liquide (F), présentant au moins une soupape (333) pour la conduite (330).

5. Échangeur de chaleur selon la revendication 3 ou selon la revendication 4 dans la mesure où elle se rapporte à la revendication 3, **caractérisé en ce que** le distributeur principal (44) présente au moins une région de passage (45) à travers laquelle sont guidés des tubes du faisceau de tubes (10), chaque région de passage (45) étant notamment limitée par deux bras de distributeur (300) du distributeur principal (44) par le biais desquels le liquide (F) peut être délivré au faisceau de tubes (10).

6. Échangeur de chaleur selon les revendications 4 et 5, **caractérisé en ce que** l'au moins une conduite (330) est guidée à travers l'au moins une région de passage (45).

7. Échangeur de chaleur selon la revendication 4 ou selon l'une quelconque des revendications 5 à 6 dans la mesure où elles se rapportent à la revendication 4, **caractérisé en ce qu'**une pluralité de conduites (330) ayant chacune au moins une sortie (331) sont prévues, par le biais desquelles le courant supplémentaire (S') de liquide (F) peut être délivré de manière réglable au faisceau de tubes (10), les sorties (331) étant réparties sur la section transversale de l'espace d'enveloppe (200) de telle sorte que le courant supplémentaire (S') de liquide (F) puisse être distribué de manière variable dans une direction radiale (R) de l'enveloppe (20) au moins sur une première et une deuxième section (11, 12, 13) du faisceau de tubes (10) et/ou dans une direction périphérique (U) de l'enveloppe (20).

8. Échangeur de chaleur selon la revendication 3 ou selon l'une quelconque des revendications 4 à 7 dans la mesure où elles se rapportent à la revendication 3, **caractérisé en ce que** le distributeur principal (44) présente une pluralité de bras de distributeur (300) qui s'étendent notamment à chaque fois dans la direction radiale (R) de l'enveloppe (20).

9. Échangeur de chaleur selon la revendication 8, **caractérisé en ce que** les bras de distributeur (300), pour la distribution variable du courant (S) de liquide (F) dans la direction radiale (R), sont divisés au moins en deux segments séparés (351, 352, 353) qui présentent à chaque fois au moins une ouverture de passage (370) à travers laquelle du liquide (F) peut être délivré au faisceau de tubes (10), le moyen de régulation (33) étant disposé et prévu de manière à réguler séparément une alimentation de liquide (F) dans les deux segments (351, 352, 353) de telle sorte que le liquide (F) puisse être distribué de manière variable de manière correspondante dans la direction radiale (R) de l'enveloppe (20) sur au moins une première et une deuxième section (11, 12, 13) du faisceau de tubes (10).

10. Échangeur de chaleur selon la revendication 8, **caractérisé en ce qu'**au moins un bras de distributeur (300) est disposé et prévu de manière à solliciter, le long de la direction radiale (R) de l'enveloppe (20), une première section (11) et au moins un deuxième bras de distributeur (300) est disposé et prévu de manière à solliciter, le long de la direction radiale (R) de l'enveloppe (20), une deuxième section (12) différente de celle-ci du faisceau de tubes avec du liquide (F), les deux bras de distributeur (300) présentant notamment pour la distribution du liquide (F) aux deux sections (11, 12) à chaque fois au moins une ouverture de passage (371) à travers laquelle du liquide (F) peut être délivré au faisceau de tubes (10), chacune des ouvertures de passage (371) étant positionnée différemment le long de la direction radiale (R) et notamment pour l'alimentation des bras de distributeur (300) avec le liquide (F), une pluralité de tubes descendants (381-386) étant prévus, un tube descendant (381-386) sollicitant à chaque fois au moins un, notamment deux, bras de distributeur (300) avec du liquide (F) et notamment les tubes descendants (381-386) étant disposés dans le tube noyau (100) ou étant formés par une division du tube noyau (100) en sections (381-386).

11. Échangeur de chaleur selon l'une quelconque des revendications 7, 9 ou 10, **caractérisé en ce que** les tubes du faisceau de tubes (10) sont enroulés autour du tube noyau (100) de telle sorte qu'au moins la première et la deuxième section (11, 12, 13) du faisceau de tubes (10) soient formées, les deux sections (11, 12, 13) étant réalisées séparément l'une de l'autre et entourant à chaque fois le tube noyau (100), la deuxième section (12) entourant la première section (11) du faisceau de tubes (10) et les deux sections (11, 12) présentant à chaque fois au moins une entrée associée (E, E') de sorte que les deux sections (11, 12) puissent être alimentées séparément avec le premier milieu.

12. Échangeur de chaleur selon la revendication 11, **caractérisé en ce qu'**un moyen de régulation supplémentaire (30) est prévu, avec lequel l'alimentation en le premier milieu dans la première section (11) du faisceau de tubes (10) par le biais de l'entrée (E) de la première section (11) peut être régulée séparément de l'alimentation en le premier milieu dans la deuxième section (12) du faisceau de tubes (10) par le biais de l'entrée (E') de la deuxième section (12).

13. Échangeur de chaleur selon la revendication 12, **caractérisé en ce que** le moyen de régulation supplémentaire (30) comprend au moins une soupape (301) pour l'entrée (E) de la première section (11) et une soupape (332) pour l'entrée (E') de la deuxième section (12).

14. Échangeur de chaleur selon l'une quelconque des revendications 11 à 13, **caractérisé en ce que** les deux sections (11, 12) présentent à chaque fois au moins une sortie associée (A, A') pour la sortie du premier milieu.

15. Échangeur de chaleur selon l'une quelconque des revendications 11 à 14, **caractérisé en ce que** les tubes sont enroulés autour du tube noyau (100) de telle sorte qu'une troisième section périphérique supplémentaire (13) du faisceau de tubes (10) soit formée, laquelle entoure la deuxième section (12), la troisième section (13) présentant au moins une entrée associée (E"), de telle sorte que la troisième section (13) puisse être alimentée en le premier milieu séparément des deux autres sections (11, 12), et notamment le moyen de régulation (30) étant disposé et prévu de manière à réguler l'alimentation en le premier milieu dans la troisième section (13) du faisceau de tubes (10) par le biais de l'entrée (E") de la troisième section (13) séparément de l'alimentation en le premier milieu par le biais des autres entrées (E, E'), et notamment le moyen de régulation (30) comprenant au moins une soupape (303) pour l'entrée (E") de la troisième section (13), et la troisième section (13) présentant au moins une sortie associée (A") pour la sortie du premier milieu hors de la troisième section (13) du faisceau de tubes (10).
